# EUROPÄISCHE PATENTSCHRIFT

(11) **EP 4 390 996 B1**
(45) Veröffentlichungstag und Bekanntmachung des Hinweises auf die Patenterteilung: **23.07.2025**
(21) Anmeldenummer: 23217608.1
(22) Anmeldetag: 18.12.2023
(51) Int. Cl.: H01H 3/04, H01H 9/26, H01H 71/10, H01R 9/26

(54) **TRENNKLEMMENANORDNUNG**
DISCONNECT TERMINAL ASSEMBLY
ENSEMBLE DE BORNES DE SECTIONNEMENT

(30) Priorität: 21.12.2022 LU 503231
(43) Veröffentlichungstag der Anmeldung: 26.06.2024
(73) Patentinhaber: PHOENIX CONTACT GmbH & Co. KG, 32825 Blomberg Nordrhein-Westfalen (DE)
(72) Erfinder: GEBHARDT, Martin, 32729 Lage (DE); JANZEN, Wjatscheslaw, 32758 Detmold (DE); KLOPPENBURG, Christian, 33142 Büren Wewelsburg (DE); RUDDIGKEIT, Christian, 32825 Blomberg (DE)

(56) Entgegenhaltungen:
- DE-A1- 4 233 852
- DE-A1- 4 444 556
- DE-C1- 19 848 264

## Beschreibung

Die Erfindung betrifft eine Trennklemmenanordnung nach dem Oberbegriff des Anspruchs 1.

Eine solche Trennklemmenanordnung umfasst zumindest zwei Trennklemmen, die entlang einer Anreihrichtung aneinander angereiht sind und jeweils zumindest einen ersten elektrischen Anschluss, zumindest einen zweiten elektrischen Anschluss und eine Schalteinrichtung aufweisen. Die Schalteinrichtung einer jeden der zumindest zwei Trennklemmen ist zwischen einer ersten Schaltstellung, in der der zumindest eine erste elektrische Anschluss und der zumindest eine zweite elektrische Anschluss der jeweils zugeordneten Trennklemme elektrisch miteinander verbunden sind, und einer zweiten Schaltstellung, in der der zumindest eine erste elektrische Anschluss und der zumindest eine zweite elektrische Anschluss elektrisch voneinander getrennt sind, schaltbar.

Bei einer solchen Trennklemmenanordnung ist es normalerweise hinreichend, die Schalteinrichtungen der miteinander kombinierten Trennklemmen gemeinsam zu schalten, beispielsweise Schalteinrichtungen eines Paares von nebeneinander angeordneten Trennklemmen. Hierzu weist die Trennklemmenanordnung eine Kopplungseinrichtung auf, die dazu ausgestaltet ist, die Schalteinrichtungen der zumindest zwei Trennklemmen mechanisch miteinander zu koppeln, um auf diese Weise ein gemeinsames Betätigen der Schalteinrichtungen zu ermöglichen. Die Kopplungseinrichtung weist ein erstes Kopplungselement, das der Schalteinrichtung einer ersten der zumindest zwei Trennklemmen zugeordnet ist, ein zweites Kopplungselement, das der Schalteinrichtung zumindest einer zweiten der zumindest zwei Trennklemmen zugeordnet ist, und ein Verbindungsglied auf, wobei das Verbindungsglied entlang der Anreihrichtung relativ zu dem ersten Kopplungselement und dem zweiten Kopplungselement verstellbar ist, um in einer Kopplungsstellung das erste Kopplungselement und das zweite Kopplungselement zum gemeinsamen Betätigen der Schalteinrichtungen der zumindest zwei Trennklemmen miteinander zu koppeln und in einer Lösestellung das erste Kopplungselement und das zweite Kopplungselement zum getrennten Betätigen der Schalteinrichtungen der zumindest zwei Trennklemmen nicht miteinander zu koppeln.

Eine entsprechende Trennklemmenanordnung ist beispielsweise aus der DE 44 44 556 A1 oder DE 198 48 264 C1 bekannt. Weiter ist aus der DE 42 33 852 A1 eine Verbindungsvorrichtung für die gleichzeitige Betätigung der Schaltknebel wenigstens zweier Schalter bekannt.

Eine Anordnung von Trennklemmen der hier in Rede stehenden Art wird beispielsweise in Kombination mit sogenannten Messwandlern verwendet. Messwandler dienen üblicherweise dazu, eine eingehende elektrische Größe wie die Stromstärke oder die elektrische Spannung in eine proportionale, abweichende Ausgangsgröße umzuwandeln. Hierbei werden große Spannungen oder Stromstärken üblicherweise (proportional) reduziert, um eine Messung in einem elektrischen System unter Verwendung eines handelsüblichen Messgeräts zu ermöglichen. Sogenannte Messwandler-Trennklemmen ermöglichen einen fach- und normgerechten Aufbau eines Messwandlersystems, zum Beispiel zur Verwendung in der Energiebranche, indem über eine Anordnung von Trennklemmen eine Verbindung zu Messwandlern und darüber zu einem oder mehreren Messgeräten hergestellt wird.

Während es normalerweise hinreichend ist, Schalteinrichtungen von miteinander kombinierten Trennklemmen gemeinsam zu schalten, kann es im Einzelfall erforderlich sein, eine Schalteinrichtung einer einzelnen Trennklemme für sich und unabhängig von der Schalteinrichtung einer anderen Trennklemme zu schalten. Übliche Kopplungseinrichtungen verwenden beispielsweise ein Verbindungsstück, das an Schalthebel von Schalteinrichtungen angesteckt wird und in gesteckter Stellung fest mit den Schalthebeln verbunden ist. Ein solches Verbindungsstück kann nicht ohne weiteres von den Schalthebeln gelöst werden und muss vergleichsweise aufwendig demontiert werden, um ein Schalten einer einzelnen Schalteinrichtung zu ermöglichen.

Aus der EP 3 796 354 A2 ist eine Kopplungseinrichtung bekannt, die zwischen einer ersten Kupplungsposition und einer zweiten Kopplungsposition verstellt werden kann. In der ersten Kupplungsposition sind Schalthebel von benachbarten Trennklemmen miteinander gekoppelt. In der zweiten Kopplungsposition sind die Schalthebel demgegenüber voneinander getrennt, sodass die Schalthebel unabhängig voneinander geschaltet werden können.

Aufgabe der vorliegenden Erfindung ist es, eine Trennklemmenanordnung zur Verfügung zu stellen, die es auf einfache, für einen Nutzer komfortabel zu handhabende Weise ermöglicht, Schalteinrichtungen von zumindest zwei Trennklemmen miteinander zu koppeln, im Bedarfsfall aber auch voneinander zu trennen.

Diese Aufgabe wird durch einen Gegenstand mit den Merkmalen des Anspruchs 1 gelöst.

Demnach ist das Verbindungsglied in der Kopplungsstellung um eine entlang der Anreihrichtung weisende Drehachse zu dem ersten Kopplungselement und dem zweiten Kopplungselement zwischen einer ersten Drehstellung und einer zweiten Drehstellung drehbar.

Die Kopplungseinrichtung dient dazu, die Schalteinrichtungen von zumindest zwei Trennklemmen, die entlang einer Anreihrichtung aneinander angereiht sind, miteinander zu koppeln. In einer Kopplungsstellung stellt die Kopplungseinrichtung eine mechanische Kopplung zwischen den Schalteinrichtungen her, beispielsweise zwischen Schalthebeln der Schalteinrichtungen, sodass die Schalteinrichtungen über die Kopplungseinrichtung gemeinsam geschaltet werden können. Die Kopplungseinrichtung kann jedoch in eine Lösestellung verstellt werden, in der die Schalteinrichtungen nicht miteinander gekoppelt sind und somit unabhängig voneinander geschaltet werden können.

Die Kopplung wird über ein Verbindungsglied hergestellt, das relativ zu Kopplungselementen verstellbar ist. Ein erstes Kopplungselement ist der Schalteinrichtung einer ersten der Trennklemmen zugeordnet. Ein zweites Kopplungselement ist zumindest einer zweiten der Trennklemmen zugeordnet. In der Kopplungsstellung stellt das Verbindungsglied eine Verbindung zwischen den Kopplungselementen her, sodass die Schalteinrichtungen nur gemeinsam geschaltet werden können. In der Lösestellung sind die Kopplungselemente demgegenüber voneinander getrennt, sodass die Schalteinrichtungen unabhängig voneinander geschaltet werden können.

Das Verbindungsglied ist entlang der Anreihrichtung relativ zu dem ersten Kopplungselement und dem zweiten Kopplungselement verstellbar und somit zwischen der Kopplungsstellung und der Lösestellung bewegbar. Es ergibt sich eine einfache, bauraumgünstige Bauform, bei der das Verbindungsglied linear entlang der Anreihrichtung relativ zu den Kopplungselementen verstellt werden kann, um wahlweise die Kopplung zwischen den Kopplungselementen herzustellen oder zu lösen.

In einer Ausgestaltung sind die Schalteinrichtungen der zumindest zwei Trennklemmen zum Schalten zwischen der ersten Schaltstellung und der zweiten Schaltstellung jeweils um eine den Schalteinrichtungen gemeinsame Schwenkachse relativ zu einem Gehäuse der jeweils zugeordneten Trennklemme verschwenkbar. Die Schalteinrichtungen können beispielsweise als Schalthebel oder als sogenannte Trennmesser ausgestaltet sein. In der ersten Schaltstellung stellen die Schalteinrichtungen eine Verbindung zwischen ersten Anschlüssen und zweiten Anschlüssen der jeweiligen Trennklemmen her. In der zweiten Schaltstellung sind die ersten Anschlüsse und die zweiten Anschlüsse demgegenüber elektrisch voneinander getrennt.

Die Schwenkachse kann, in einer Ausgestaltung, insbesondere entlang der Anreihrichtung gerichtet sein.

In anderer Ausgestaltung ist eine jede Schalteinrichtungen beispielsweise linear relativ zu einem Gehäuse der jeweils zugeordneten Trennklemme verschiebbar. Die Schalteinrichtungen sind somit linear zum Schalten verstellbar.

In einer Ausgestaltung ist das erste Kopplungselement fest oder lösbar mit der Schalteinrichtung der ersten der zumindest zwei Trennklemmen verbunden. Zusätzlich oder alternativ kann auch das zweite Kopplungselement fest oder lösbar mit der Schalteinrichtung der zumindest einen zweiten der zumindest zwei Trennklemmen verbunden sein. Das erste Kopplungselement kann beispielsweise integral mit der Schalteinrichtung, zum Beispiel einem Schalthebel, der ersten Trennklemme ausgestaltet sein. Ebenso kann das zweite Kopplungselement integral mit der Schalteinrichtung, zum Beispiel einem Schalthebel, der zumindest einen zweiten Trennklemme ausgestaltet sein. Alternativ kann das erste Kopplungselement beispielsweise an die Schalteinrichtung der ersten Trennklemme angesteckt werden, wobei in angesteckter Stellung das erste Kopplungselement mit der zugeordneten Schalteinrichtung zum Beispiel lösbar verrastet ist. Ebenso kann das zweite Kopplungselement beispielsweise an die Schalteinrichtung der zumindest einen zweiten Trennklemme angesteckt werden, wobei in angesteckter Stellung das zweite Kopplungselement mit der zugeordneten Schalteinrichtung zum Beispiel lösbar verrastet ist.

In einer Ausgestaltung weist das Verbindungsglied einen Verstellkörper auf, der entlang der Anreihrichtung verstellbar in einer Führungsöffnung eines des ersten Kopplungselements und des zweiten Kopplungselements aufgenommen ist. In der Führungsöffnung kann der Verstellkörper des Verbindungsglieds entlang der Anreihrichtung verschoben werden, um dadurch das Verbindungsglied zwischen der Kopplungsstellung und der Lösestellung zu bewegen. In der Kopplungsstellung ragt der Verstellkörper beispielsweise aus der Führungsöffnung heraus und stellt so eine Kopplung mit dem anderen Kopplungselement her. In der Lösestellung ist der Verstellkörper demgegenüber beispielsweise in die Führungsöffnung eingeschoben, sodass die Kopplung zwischen den Kopplungselementen aufgehoben ist.

Der Verstellkörper des Verbindungsglieds kann beispielsweise durch einen zylindrischen Bolzenkörper geformt sein, der in der Führungsöffnung linear entlang der Anreihrichtung verschiebbar geführt ist. Mit dem Bolzenkörper kann das Verbindungsglied in der Führungsöffnung verstellt werden, sodass das Verbindungsglied zwischen der Kopplungsstellung und der Lösestellung bewegt werden kann.

Der Bolzenkörper kann aber auch eine beliebige andere Gestalt aufweisen. Beispielsweise kann der Bolzenkörper eine Quaderform aufweisen.

In einer Ausgestaltung weist das Verbindungsglied ein Sperrelement auf, das ein Herausbewegen des Verbindungsglieds aus der Führungsöffnung über die Kopplungsstellung hinaus sperrt. Das Verbindungsglied ist somit verliersicher an dem zugeordneten Kopplungselement gehalten, indem das Sperrelement zum Beispiel mit einem Sperrabschnitt an einem Rand der Führungsöffnung in Anlage gelangt, wenn das Verbindungsglied in die Kopplungsstellung bewegt wird. Über die Kopplungsstellung hinaus kann das Verbindungsglied somit nicht relativ zu der Führungsöffnung bewegt werden, insbesondere nicht aus der Führungsöffnung heraus geschoben werden, sodass ein Herausgleiten des Verbindungsglieds aus der Führungsöffnung verhindert ist.

Das Sperrelement kann beispielsweise quer zur Anreihrichtung von dem Verstellkörper vorstehen. Ein zugeordneter Sperrabschnitt im Bereich der Führungsöffnung kann beispielsweise durch einen radial nach innen vorspringenden Steg geformt sein, mit dem das Sperrelement in der Kopplungsstellung in Anlage ist.

In einer Ausgestaltung greift das Verbindungsglied in der Kopplungsstellung in eine Eingriffsöffnung des anderen des ersten Kopplungselements und des zweiten Kopplungselements ein. Das in der Führungsöffnung eines Kopplungselements aufgenommene Verbindungsglied greift somit in der Kopplungsstellung zum Beispiel mit dem Verstellkörper in die Eingriffsöffnung des anderen Kopplungselements ein und stellt somit eine formschlüssige Kopplung zwischen den Kopplungselementen her. Sind die Schalteinrichtungen zum Schalten zum Beispiel um eine entlang der Anreihrichtung gerichtete Schwenkachse verschwenkbar, so erstreckt sich das Verbindungsglied in der Kopplungsstellung quer zu einer Schwenkebene, entlang derer die Schalteinrichtungen zum Schalten bewegbar sind, zwischen den Kopplungselementen, sodass die Kopplungselemente mechanisch zuverlässig miteinander gekoppelt sind und nur gemeinsam geschaltet werden können. In der Lösestellung greift das Verbindungsglied demgegenüber nicht in die Eingriffsöffnung des anderen Kopplungselements ein, sodass die mechanische Kopplung zwischen den Kopplungselementen aufgehoben ist und die Kopplungselemente und darüber die Schalteinrichtungen unabhängig voneinander betätigt werden können.

Das Verbindungsglied kann beispielsweise mit dem Verstellkörper in die Eingriffsöffnung eingreifen. Zusätzlich oder alternativ kann an dem Verstellkörper des Verbindungsglieds ein Eingriffsabschnitt, zum Beispiel mit konischer Form, geformt sein, der in eine zugeordnete Eingriffsöffnung an dem anderen Kopplungselement eingreift.

In einer Ausgestaltung weist das Verbindungsglied ein Rastelement zum Verrasten in der Eingriffsöffnung auf. Das Rastelement kann beispielsweise als Rastnase an dem Verstellkörper oder an einem an dem Verstellkörper geformten Eingriffsabschnitt geformt sein und in der Kopplungsstellung einen die Eingriffsöffnung begrenzenden Randabschnitt hintergreifen, sodass darüber eine rastende Verbindung hergestellt ist und das Verbindungsglied somit entlang der Anreihrichtung in der Kopplungsstellung gesperrt ist. Die Rastverbindung kann hierbei lösbar sein, sodass bei Aufbringen einer hinreichend großen Kraft das Kopplungselement aus der Kopplungsstellung gelöst und somit die Kopplung zwischen den Kopplungselementen und darüber zwischen den Schalteinrichtungen aufgehoben werden kann.

Erfindungsgemäß ist das Verbindungsglied in der Kopplungsstellung um eine entlang der Anreihrichtung weisende Drehachse zu dem ersten Kopplungselement und dem zweiten Kopplungselement zwischen einer ersten Drehstellung und einer zweiten Drehstellung drehbar. Das Verbindungsglied kann somit zum Überführen in die Kopplungsstellung entlang der Anreihrichtung zwischen dem ersten Kopplungselement und dem zweiten Kopplungselement bewegt werden, um in der Kopplungsstellung eine Verbindung zwischen den Kopplungselementen herzustellen. Befindet sich das Verbindungsglied in der Kopplungsstellung, so kann das Verbindungsglied zum Beispiel zusätzlich um die entlang der Anreihrichtung weisende Drehachse verschwenkt werden, beispielsweise um das Verbindungsglied in eine verriegelte Stellung zu überführen, in der das Verbindungsglied so an den Kopplungselementen verriegelt ist, dass das Verbindungsglied nicht entlang der Anreihrichtung aus der Kopplungsstellung heraus bewegt werden kann.

Eine drehende Lagerung für das Verbindungsglied kann beispielsweise über einen zylindrischen Bolzenkörper geschaffen werden, der drehbar in der Führungsöffnung des einen Kopplungselements und zudem in der Eingriffsöffnung des anderen Kopplungselements aufgenommen ist.

Beispielsweise kann das Verbindungsglied in der ersten Drehstellung entlang der Anreihrichtung in die Kopplungsstellung hinein und auch wieder aus der Kopplungsstellung heraus bewegt werden. Die zweite Drehstellung kann demgegenüber einer verriegelten Stellung entsprechen, in der das Verbindungsglied so verriegelt ist, dass das Verbindungsglied nicht entlang der Anreihrichtung aus der Kopplungsstellung heraus bewegt werden kann, zumindest nicht ohne das Verbindungsglied zurück in die erste Drehstellung zu verdrehen.

Beispielsweise ist das Verbindungsglied in der zweiten Drehstellung formschlüssig mit Bezug auf die Anreihrichtung verriegelt. In der zweiten Drehstellung besteht somit eine formschlüssige Verbindung zwischen dem Verbindungsglied und zumindest einem der Kopplungselemente, die verhindert, dass das Verbindungsglied entlang der Anreihrichtung relativ zu den Kopplungselementen bewegt werden kann, sodass das Verbindungsglied in der Kopplungsstellung gesperrt ist.

In einer Ausgestaltung weist zumindest eines des ersten Kopplungselements und des zweiten Kopplungselements ein Verrieglungselement auf. Das Verbindungsglied weist demgegenüber einen Sperrabschnitt auf, der in der zweiten Drehstellung in Eingriff mit dem Verrieglungselement steht. Das Verrieglungselement kann beispielsweise als Vorsprung geformt sein. An dem Sperrabschnitt kann demgegenüber beispielsweise eine Öffnung geformt sein, die in der zweiten Drehstellung mit dem Verrieglungselement in Eingriff steht, sodass darüber ein formschlüssiger Halt des Verbindungsglieds in der zweiten Drehstellung und somit in der Kopplungsstellung hergestellt ist.

In einer Ausgestaltung weist das Verbindungsglied eine erste Rasteinrichtung auf. Das zweite Kopplungselement weist demgegenüber eine zweite Rasteinrichtung auf. In der Lösestellung ist das Verbindungsglied über die erste Rasteinrichtung mit der zweiten Rasteinrichtung verrastet, sodass das Verbindungsglied in der Lösestellung gehalten ist. Die erste Rasteinrichtung und die zweite Rasteinrichtung können rastend beispielsweise derart zusammenwirken, dass das Verbindungsglied in der ersten Drehstellung relativ zu dem zweiten Kopplungselement mit Bezug auf eine um die Drehachse weisende Umfangsrichtung arretiert ist.

Eine der Rasteinrichtungen kann beispielsweise durch einen vorstehenden, längs entlang der Anreihrichtung erstreckten Raststeg ausgebildet sein. Die andere Rasteinrichtung kann demgegenüber beispielsweise durch eine längs entlang der Anreihrichtung erstreckte Rastnut ausgebildet sein. In verrasteter Stellung stehen die Rasteinrichtungen vorzugsweise kraftformschlüssig miteinander in Eingriff.

In einer Ausgestaltung weist das zweite Kopplungselement zusätzlich eine dritte Rasteinrichtung auf. Das Verbindungsglied ist über die erste Rasteinrichtung in der Kopplungsstellung mit der dritten Rasteinrichtung des zweiten Kopplungselements verrastet. Insbesondere kann das Verbindungsglied in der zweiten Drehstellung durch Eingriff der ersten Rasteinrichtung in die dritte Rasteinrichtung relativ zu dem zweiten Kopplungselement verrastet sein. Die erste Rasteinrichtung und die dritte Rasteinrichtung wirken rastend beispielsweise derart zusammen, dass das Verbindungsglied in der zweiten Drehstellung relativ zu dem zweiten Kopplungselement mit Bezug auf eine um die Drehachse weisende Umfangsrichtung arretiert ist.

In einer Ausgestaltung weist das Verbindungsglied einen Griffabschnitt zum Betätigen durch einen Nutzer auf. Der Griffabschnitt kann zum Beispiel quer (radial) zur Anreihrichtung von dem Verstellkörper vorstehen und ermöglicht ein Angreifen durch einen Nutzer. Über den Griffabschnitt können somit Verstellkräfte in das Verbindungsglied eingeleitet werden, um das Verbindungsglied zwischen der Lösestellung und der Kopplungsstellung zu verschieben und gegebenenfalls zusätzlich das Verbindungsglied in der Kopplungsstellung zu verdrehen.

In einer Ausgestaltung weist der Griffabschnitt einen (zusätzlichen) Eingriffsabschnitt zum Eingreifen in eine zugeordnete Eingriffsöffnung eines der Kopplungselemente in der Kopplungsstellung auf. Das Verbindungsglied ist beispielsweise an einem der Kopplungselemente geführt. Der Eingriffsabschnitt steht in der Kopplungsstellung mit einer Eingriffsöffnung an dem anderen der Kopplungselemente in Eingriff, sodass über den Eingriffsabschnitt am Griffabschnitt eine Kopplung zwischen den Kopplungselementen hergestellt wird. In der Lösestellung ist der Eingriffsabschnitt demgegenüber außer Eingriff von der Eingriffsöffnung, sodass die Kopplungselemente unabhängig voneinander verstellt werden können.

Über die Kopplungseinrichtung kann, in einer Ausgestaltung, eine Kopplung zwischen genau zwei benachbarten Trennklemmen hergestellt werden. In diesem Fall ist jedes Kopplungselement einer Schalteinrichtung einer der Trennklemmen zugeordnet.

In anderer Ausgestaltung kann über die Kopplungseinrichtung aber auch eine Kopplung zwischen mehr als zwei benachbarten Trennklemmen hergestellt werden. In diesem Fall ist das erste Kopplungselement beispielsweise einer ersten der Trennklemmen zugeordnet, während das zweite Kopplungselement den übrigen Trennklemmen gemeinsam zugeordnet ist.

In einer Ausgestaltung weisen die zumindest zwei Trennklemmen jeweils eine Rasteinrichtung zum Anordnen der zumindest zwei Trennklemmen auf einer Tragschiene auf. Die Trennklemmen können an der Tragschiene miteinander kombiniert und an der Tragschiene entlang der Anreihrichtung aneinander angereiht werden. An der Tragschiene können die Trennklemmen hierbei auch mit weiteren elektrischen oder elektronischen Baugruppen, zum Beispiel Messwandlern, Reihenklemmen und/oder Durchgangsklemmen kombiniert werden.

Der der Erfindung zugrunde liegende Gedanke soll nachfolgend anhand der in den Figuren dargestellten Ausführungsbeispiele näher erläutert werden. Es zeigen:
- Fig. 1: eine Ansicht eines Ausführungsbeispiels einer Trennklemmenanordnung mit zwei Trennklemmen;
- Fig. 2: eine Ansicht der Trennklemmenanordnung gemäß Fig. 1, in einer anderen Schaltstellung von Schalteinrichtungen der Trennklemmen;
- Fig. 3: eine Ansicht der Trennklemmenanordnung, bei getrenntem Schalten der Schalteinrichtungen;
- Fig. 4: eine Explosionsansicht einer Kopplungseinrichtung zum Koppeln der Schalteinrichtungen;
- Fig. 5: eine andere Explosionsansicht der Kopplungseinrichtung;
- Fig. 6: eine Ansicht der Kopplungseinrichtung, in einer Kopplungsstellung;
- Fig. 7: eine Ansicht eines anderen Ausführungsbeispiels einer Kopplungseinrichtung;
- Fig. 8: eine Schnittansicht der Anordnung gemäß Fig. 6;
- Fig. 9: eine ausschnittsweise Schnittansicht der Anordnung gemäß Fig. 7;
- Fig. 10: eine Ansicht der Kopplungseinrichtung gemäß Fig. 4 bis 6, beim Entriegeln;
- Fig. 11: die Kopplungseinrichtung gemäß Fig. 10, in einer entriegelten Stellung;
- Fig. 12: eine Schnittansicht durch die Anordnung gemäß Fig. 11, in der entriegelten Stellung;
- Fig. 13: eine gesonderte Ansicht eines Verbindungsglieds der Kopplungseinrichtung;
- Fig. 14: eine andere Ansicht des Verbindungsglieds;
- Fig. 15: eine frontale Ansicht der Anordnung gemäß Fig. 11;
- Fig. 16: eine Schnittansicht entlang der Linie A-A gemäß Fig. 15;
- Fig. 17: eine ausschnittsweise Vergrößerung der Ansicht gemäß Fig. 16;
- Fig. 18: eine frontale Ansicht der Anordnung gemäß Fig. 6;
- Fig. 19: eine Schnittansicht entlang der Linie B-B gemäß Fig. 18;
- Fig. 20: eine ausschnittsweise Vergrößerung der Ansicht gemäß Fig. 19;
- Fig. 21: eine Ansicht einer Kopplungseinrichtung, nach einem anderen Ausführungsbeispiel; und
- Fig. 22: eine Explosionsansicht der Kopplungseinrichtung gemäß Fig. 21.

Fig. 1 zeigt ein Ausführungsbeispiel einer Trennklemmenanordnung 1, die bei dem dargestellten Ausführungsbeispiel zwei Trennklemmen 2, 3 aufweist.

Die Trennklemmen 2, 3 weisen jeweils ein Gehäuse 20, 30 auf und sind entlang einer Anreihrichtung A aneinander angesetzt. Die Trennklemmen 2, 3 können über Rasteinrichtungen 202 an den Gehäusen 20, 30 gemeinsam zum Beispiel auf einer Tragschiene 5 angeordnet werden, um die Trennklemmen 2, 3 an der Tragschiene 5 zu befestigen und gegebenenfalls mit weiteren elektrischen oder elektronischen Baugruppen, zum Beispiel weiteren Trennklemmen, Messwandlern, Reihenklemmen oder Durchgangsklemmen zu kombinieren.

Eine jede Trennklemme 2, 3 weist (zumindest) einen ersten Anschluss 200, 300 an einer ersten Seite und (zumindest) einen zweiten Anschluss 201, 301 an einer zweiten Seite auf. Die Anschlüsse 200, 300, 201, 301 können zum Beispiel jeweils als Federkraftanschlüsse ausgestaltet sein, um ein Anschließen jeweils einer elektrischen Leitung an einen der Anschlüsse 200, 300, 201, 301 unter elektrischer Kontaktierung von in dem jeweiligen Gehäuse 20, 30 eingefassten Strombalken zu ermöglichen.

Eine jede Trennklemme 2, 3 weist eine Schalteinrichtung 21, 31 auf, die zum Beispiel durch einen Schalthebel oder ein sogenanntes Trennmesser verwirklicht sein kann. Eine jede Schalteinrichtung 21, 31 kann entlang einer Betätigungsrichtung B zwischen einer ersten Schaltstellung (Fig. 2) und einer zweiten Schaltstellung (Fig. 1) geschaltet werden, um zum Beispiel in der ersten Schaltstellung den ersten Anschluss 200, 300 und den zweiten Anschluss 201, 301 der jeweiligen Trennklemme 2, 3 elektrisch miteinander zu verbinden und in der zweiten Schaltstellung den ersten Anschluss 200, 300 und den zweiten Anschluss 201, 301 elektrisch voneinander zu trennen.

Über solche Trennklemmen 2, 3 kann eine schaltbare Verbindung zum Beispiel zu einem Messwandler hergestellt werden, über den eine Strom- und/oder Spannungswandlung vorgenommen werden kann, um zum Beispiel ein Messgerät an ein elektrisches System, zum Beispiel ein Energieversorgungssystem, anzuschließen.

Bei dem dargestellten Ausführungsbeispiel sind die Schalteinrichtungen 21, 31 jeweils um eine zugeordnete Schwenkachse S relativ zu dem Gehäuse 20, 30 der zugeordneten Trennklemme 2, 3 verschwenkbar, um auf diese Weise die Schalteinrichtungen 21, 31 zwischen den unterschiedlichen Schaltstellungen zu bewegen. Die Schwenkachse S ist den Trennklemmen 2, 3 gemeinsam, sodass die Schalteinrichtungen 21, 31 um die gemeinsame Schwenkachse S parallel zueinander bewegt werden können, wie dies aus Fig. 1 und 2 ersichtlich ist.

Bei üblichen Messwandlersystemen ist normalerweise ausreichend, Schalteinrichtungen 21, 31 von einander zugeordneten Trennklemmen 2, 3 gemeinsam zu schalten. Aus diesem Grund kann zum Beispiel als Zubehör für solche Trennklemmen 2, 3 eine Kopplungseinrichtung angeboten werden, die dazu ausgestaltet ist, die Schalteinrichtungen 21, 31 benachbarter Trennklemmen 2, 3 mechanisch miteinander zu koppeln, sodass in gekoppelter Stellung die Schalteinrichtungen 21, 31 einheitlich gemeinsam geschaltet werden können, wie dies aus Fig. 1 und 2 ersichtlich ist.

Zum Beispiel für Kontrollmessungen kann gegebenenfalls aber erforderlich sein, die Schalteinrichtung 21, 31 einer einzelnen Trennklemme 2, 3 individuell zu schalten, wie dies in Fig. 3 dargestellt ist. Aus diesem Grund ist die Kopplungseinrichtung so ausgestaltet, dass in einer Kopplungsstellung eine Kopplung zwischen den Schalteinrichtungen 21, 31 hergestellt ist, diese Kopplung aber in einer Lösestellung aufgehoben ist, sodass auch ein getrenntes Schalten der Schalteinrichtungen 21, 31 ermöglicht wird.

Bei dem dargestellten Ausführungsbeispiel weist die Kopplungseinrichtung zwei Kopplungselemente 22, 32 auf, die jeweils mit einer der Schalteinrichtungen 21, 31 verbunden sind und über ein Verbindungsglied 4 miteinander gekoppelt oder voneinander entkoppelt werden können.

Bezugnehmend nunmehr auf Fig. 4 bis 6, sind die Kopplungselemente 22, 32 jeweils an eine der Schalteinrichtungen 21, 31 ansteckbar und somit mit der jeweils zugeordneten Schalteinrichtung 21, 31 verbindbar. Ein jedes Kopplungselement 22, 32 weist einen Körper 220, 320 und einen daran geformten Steckschaft 221, 321 auf, über den das jeweilige Kopplungselement 22, 32 an die zugeordnete Schalteinrichtung 21, 31 angesteckt und somit rastend mit der Schalteinrichtung 21, 31 verbunden werden kann.

Bei dem dargestellten Ausführungsbeispiel sind die Kopplungselemente 22, 32 als Zubehörelemente an die Schalteinrichtungen 21, 31 anzusetzen. Angemerkt sei, dass grundsätzlich auch denkbar ist, Kopplungselemente der beschriebenen Art zum Beispiel fest und unlösbar, zum Beispiel einstückig, mit den Schalteinrichtungen 21, 31, zum Beispiel einstückig mit Schalthebeln der Schalteinrichtungen 21, 31, auszugestalten.

Bei dem dargestellten Ausführungsbeispiel ist das Verbindungsglied 4 über einen Verstellkörper 40 entlang der Anreihrichtung A verschiebbar in einer Führungsöffnung 322 des Kopplungselements 32 aufgenommen und geführt. Der Verstellkörper 40 weist die Form eines zylindrischen Bolzenkörpers auf. In einer Lösestellung ist der Verstellkörper 40 entlang der Anreihrichtung A in die Führungsöffnung 322 eingeschoben und steht somit nicht oder nur unwesentlich aus der Führungsöffnung 322 in Richtung des anderen Kopplungselements 22 vor. In einer Kopplungsstellung, dargestellt in Fig. 6, ist das Verbindungsglied 4 demgegenüber aus der Führungsöffnung 322 heraus verschoben und greift mit dem Verstellkörper 40 in eine zugeordnete Eingriffsöffnung 222 an dem Kopplungselement 22 ein, wie dies aus Fig. 6 in Zusammenschau mit der Schnittansicht gemäß Fig. 8 ersichtlich ist.

An dem Verstellkörper 40 ist ein Sperrelement 43 geformt, das radial von dem zylindrischen Verstellkörper 40 vorsteht. Das Sperrelement 43 dient als Verliersicherung, indem das Sperrelement 43 in einer der Kopplungsstellung gemäß Fig. 6 und 8 entsprechenden Stellung an einem zugeordneten Sperrabschnitt 324 des Kopplungselements 32 anliegt, der die Führungsöffnung 322 in Richtung des anderen Kopplungselements 22 begrenzt und somit in Zusammenwirken mit dem Sperrelement 43 ein Herausgleiten des Verbindungsglieds 4 aus der Führungsöffnung 322 des Kopplungselements 32 über die Kopplungsstellung hinaus verhindert, wie dies insbesondere aus Fig. 8 ersichtlich ist.

In der Kopplungsstellung greift der Verstellkörper 40 formschlüssig in die Eingriffsöffnung 222 des anderen Kopplungselements 22 ein und stellt somit eine formschlüssige Kopplung zwischen den Kopplungselementen 22, 32 her, sodass die Kopplungselemente 22, 32 und darüber die zugeordneten Schalteinrichtungen 21, 31 ausschließlich gemeinsam geschaltet werden können. Ist das Verbindungsglied 4 in der Lösestellung demgegenüber in die Führungsöffnung 322 eingefahren, ist der formschlüssige Eingriff des Verbindungsglieds 4 mit der Eingriffsöffnung 222 des Kopplungselements 22 aufgehoben, sodass die Kopplungselemente 22, 32 mechanisch voneinander getrennt und die Schalteinrichtungen 21, 31 somit voneinander entkoppelt sind. Die Schalteinrichtungen 21, 31 können somit getrennt voneinander geschaltet werden, wie dies aus Fig. 3 ersichtlich ist.

Das Verbindungslied 4 weist einen Griffabschnitt 41 auf, der radial zu dem Verstellkörper 40 vorsteht und einen Sperrabschnitt 411 ausbildet. Der Griffabschnitt 41 ist, wie dies aus Fig. 5 ersichtlich ist, über einen Verbindungssteg 410 mit dem Verstellkörper 40 verbunden und begrenzt mit dem Sperrabschnitt 411 eine Verbindungsöffnung 42, die zum Verriegeln des Verbindungsglieds 4 in der Kopplungsstellung dient.

Im Bereich der Mündung der Führungsöffnung 322 einerseits und der Mündung der Eingriffsöffnung 222 andererseits weist ein jedes Kopplungselement 22, 32 ein Verrieglungselement 223, 323 in Form einer entlang einer Umfangsrichtung weisenden Nase auf, die dazu dient, durch Eingriff in die Verbindungsöffnung 42 an dem Verbindungsglied 4 eine Verriegelung des Verbindungsglieds 4 in der Kopplungsstellung herzustellen.

Das Verbindungsglied 4 ist um eine Drehachse D relativ zu den Kopplungselementen 22, 32 drehbar gelagert, indem der Verstellkörper 40 drehbar in der Führungsöffnung 322 und (in der Kopplungsstellung) der Eingriffsöffnung 222 aufgenommen ist. Dadurch kann das Verbindungslied 4 zwischen einer ersten Drehstellung, dargestellt in Fig. 4 und 5, und einer zweiten Drehstellung, dargestellt in Fig. 6, relativ zu den Kopplungselementen 22, 32 verstellt werden.

In der ersten Drehstellung gemäß Fig. 4 und 5 kann das Verbindungsglied 4 aus der Lösestellung in die Kopplungsstellung überführt und somit aus der Führungsöffnung 322 an dem Kopplungselement 32 in die Eingriffsöffnung 222 an dem Kopplungselement 22 eingeschoben werden.

Befindet sich das Verbindungsglied 4 in der Kopplungsstellung, kann das Verbindungsglied 4 aus der ersten Drehstellung (Fig. 4 und 5) in eine Verriegelungsrichtung V in die in Fig. 6 und 8 dargestellte zweite Drehstellung überführt werden. Bei Verschwenken in die zweite Drehstellung gelangen die Verriegelungselemente 223, 323 an der Mündung der Führungsöffnung 322 bzw. der Eingriffsöffnung 222 in Eingriff mit der Verbindungsöffnung 42 zwischen dem Griffabschnitt 41 und dem Verstellkörper 40, wie dies aus der Schnittansicht gemäß Fig. 8 ersichtlich ist, sodass dadurch das Verbindungsglied 4 formschlüssig verriegelt ist und nicht, jedenfalls nicht ohne Lösen der Verriegelung, entlang der Anreihrichtung A aus der Kopplungsstellung heraus bewegt werden kann.

In der zweiten Drehstellung gemäß Fig. 6 und 8 ist das Verbindungsglied 4 somit in seiner axialen Stellung mit den Kopplungselementen 22, 32 verriegelt und damit gesichert. Die Kopplungselemente 22, 32 sind somit über das Verbindungsglied 4 miteinander gekoppelt.

Soll die Kopplungseinrichtung wiederum entkoppelt werden, so wird das Verbindungsglied 4 zurück in Richtung der ersten Drehstellung entgegen der Verriegelungsrichtung V um die Drehachse D verdreht und entlang der Anreihrichtung A zurück in die Führungsöffnung 322 geschoben werden, sodass der Verstellkörper 40 außer Eingriff von der Eingriffsöffnung 222 gelangt und die Kopplung somit aufgehoben wird.

Dies ist in Fig. 10 bis 12 dargestellt. So wird zum Entkoppeln der Kopplungselemente 22, 32 voneinander das Verbindungsglied 4 zunächst in eine der Verstellrichtung V entgegengesetzte Entriegelungsrichtung E1 um die Drehachse D aus der zweiten Drehstellung gemäß Fig. 6 in die in Fig. 10 dargestellte, erste Drehstellung verdreht, sodass der zwischen dem Sperrabschnitt 411 und dem Verstellkörper 40 geformte Verbindungssteg 410 außer Eingriff von dem Verrieglungselement 223 an dem Körper 22 des Kopplungselements 22 gebracht wird. Sodann kann das Verbindungsglied 4 in eine entlang der Drehachse D weisende Entriegelungsrichtung E2, dargestellt in Fig. 11, axial in der Führungsöffnung 322 an dem Körper 320 des Kopplungselements 32 verschoben werden, sodass das Verbindungsglied 41 mit dem Verstellkörper 40 außer Eingriff von der Eingriffsöffnung 222 an dem Kopplungselement 22 gebracht wird.

Nachdem das Verbindungsglied 4 in die Entriegelungsrichtung E2 linear außer Eingriff von der Eingriffsöffnung 222 an dem Kopplungselement 22 geschoben worden ist, kann das Verbindungsglied 4 in eine Entriegelungsrichtung E3 rotatorisch um die Drehachse D zu dem Körper 320 des Kopplungselements 32 verstellt werden, sodass eine Aussparung 413 an dem Verbindungssteg 410, ersichtlich aus den gesonderten Ansichten des Verbindungsglieds 4 gemäß Fig. 13 und 14, in Eingriff mit dem Verrieglungselement 323 am Körper 320 des Kopplungselements 32 gebracht wird.

In der in Fig. 11 und 12 dargestellten Lösestellung sind die Kopplungselemente 22, 32 voneinander entkoppelt. Das Verrieglungselement 323 greift in die Aussparung 413 an dem Verbindungssteg 410 ein, sodass das Verbindungsglied 4 entlang der Anreihrichtung A an dem Kopplungselement 32 verriegelt und somit nicht, zumindest nicht ohne Betätigung zum Verdrehen um die Drehachse D, aus der Lösestellung heraus bewegbar ist.

Innenseitig des Sperrabschnitts 411 ist, wie aus den gesonderten Ansichten des Verbindungsglieds 4 gemäß Fig. 13 und 14 ersichtlich ist, eine Rasteinrichtung 412 in Form eines radial nach innen vorspringenden Raststegs geformt. Die Rasteinrichtung 412 dient zum Verrasten des Verbindungsglieds 4 mit Bezug auf eine um die Drehachse D weisende Umfangsrichtung relativ zu dem Kopplungselement 32 in der Kopplungsstellung und in der Lösestellung.

So greift die Rasteinrichtung 412 innenseitig des Sperrabschnitts 411 des Verbindungsglieds 4 in der Lösestellung in eine zugeordnete Rasteinrichtung 325 an einer Mantelfläche 326 am Körper 320 des Kopplungselements 32 ein, wie dies aus Fig. 16 und 17 ersichtlich ist.

Die Mantelfläche 326 begrenzt die Führungsöffnung 322 nach außen.

Die Rasteinrichtung 325 an der Mantelfläche 326 ist durch zwei parallel entlang der Anreihrichtung A erstreckte Rastnuten geformt. In der Lösestellung greift das Verbindungsglied 4 mit der Rasteinrichtung 412 in Form des Raststegs in eine untere Rastnut 328 der Rasteinrichtung 325 an der Mantelfläche 326 des Kopplungselements 32 ein, wie dies aus Fig. 16 und 17 ersichtlich ist, sodass das Verbindungsglied 4 in der Lösestellung axial verriegelt und rotatorisch verrastet ist.

Soll das Verbindungsglied 4 wiederum in die Kopplungsstellung verstellt werden, um die Kopplungselemente 22, 32 miteinander zu koppeln, so wird zunächst das Verbindungsglied 4 entgegen der Entriegelungsrichtung E3 gemäß Fig. 11 am Kopplungselement 32 verstellt, wodurch die Rasteinrichtung 412 in Eingriff mit einer zweiten, oberen Rastnut 329 der Rasteinrichtung 325 gebracht wird. Das Verrieglungselement 323 des Kopplungselements 32 greift somit nicht länger in die Aussparung 413 an dem Verbindungssteg 410 ein, sodass das Verbindungsglied 4 axial entlang der Anreihrichtung A an dem Kopplungselement 32 verschoben und in Eingriff mit der Eingriffsöffnung 222 am Kopplungselement 222 gebracht werden kann.

Ist das Verbindungsglied 4, nachdem es in die Eingriffsöffnung 222 am Kopplungselement 22 eingeschoben worden ist, in die Verstellrichtung V verschwenkt und somit in die Kopplungsstellung gemäß Fig. 6 gebracht worden, so verrastet die Rasteinrichtung 412 innenseitig des Sperrabschnitts 411 mit einer weiteren Rasteinrichtung 226 in Form einer Rastnut an dem Verrieglungselement 223 des Kopplungselements 22, sodass das Verbindungsglied 4 in der Kopplungsstellung relativ zu dem Kopplungselement 22 verrastet ist und somit in seiner Drehstellung arretiert ist, wie dies in Fig. 19 und 20 dargestellt ist.

Die Verrastung der Rasteinrichtungen 412, 325, 226 ist jeweils durch Aufbringen einer hinreichenden Kraft lösbar, sodass das Verbindungsglied 4 zwischen der Lösestellung und der Kopplungsstellung manuell verstellbar ist.

Bei dem in Fig. 1 bis 3 dargestellten Ausführungsbeispiel der Trennklemmenanordnung 1 sind über die in einem Ausführungsbeispiel in Fig. 4 bis 6 und 8 dargestellte Kopplungseinrichtung die Schalteinrichtungen 21, 31 der zwei benachbarten Trennklemmen 2, 3 miteinander koppelbar.

Denkbar ist aber auch, über eine Kopplungseinrichtung mehr als zwei Trennklemmen miteinander zu koppeln. Hierzu kann, wie dies in einem Ausführungsbeispiel in Fig. 7 und 9 dargestellt ist, ein Kopplungselement 22 beispielsweise einer einzelnen Trennklemme zugeordnet sein, während ein weiteres, zweites Kopplungselement 32 mehreren weiteren Trennklemmen zugeordnet ist. Die Schalteinrichtung einer ersten Trennklemme kann somit mit den Schalteinrichtungen mehrerer weiterer, zweiter Trennklemmen gekoppelt und von diesen Schalteinrichtungen auch entkoppelt werden.

Ansonsten ist das Ausführungsbeispiel gemäß Fig. 7 und 9 funktional, insbesondere mit Blick auf die Ausgestaltung des Verbindungsglieds 4 und das Herstellen der Kopplung über das Verbindungsglied 4, identisch dem vorangehend anhand von Fig. 4 bis 6 und 8 beschriebenen Ausführungsbeispiel.

In einem anderen, in Fig. 21 und 22 dargestellten Ausführungsbeispiel weist eine Kopplungseinrichtung zum Koppeln von Schalteinrichtungen 21, 31 von Trennklemmen (analog den Trennklemmen 2, 3 gemäß Fig. 1 bis 3) Kopplungselemente 22, 32 und ein Verbindungsglied 4 auf.

Ein jedes Kopplungselement 22, 32 weist, analog wie dies vorangehend beschrieben worden ist, einen Körper 220, 320 und einen daran geformten Steckschaft 221, 321 zum steckenden Verbinden mit einer jeweils zugeordneten Schalteinrichtung 21, 31 der Trennklemmen auf.

Bei dem dargestellten Ausführungsbeispiel ist an dem Kopplungselement 32 ein Verbindungsglied 4 verschiebbar geführt, das in einer in Fig. 21 dargestellten Lösestellung die Kopplungselemente 22, 32 voneinander entkoppelt und entlang der Anreihrichtung A an dem Körper 320 des Kopplungselements 32 verschoben werden kann, um in einer Kopplungsstellung eine Kopplung zwischen den Kopplungselementen 22, 32 herzustellen.

Wie dies aus der Explosionsansicht gemäß Fig. 22 ersichtlich ist, weist das Verbindungsglied 4 einen Verstellkörper 40 auf, der verschiebbar in einer Führungsöffnung 322 am Körper 320 des Kopplungselements 32 aufgenommen ist und eine Schiebeführung entlang der Anreihrichtung A relativ zu dem Kopplungselement 32 schafft.

Von dem Verstellkörper 40 steht ein Griffabschnitt 41 quer zur Anreihrichtung A vor, an dem ein Nutzer, zum Beispiel über ein Werkzeug, angreifen kann, um dadurch das Verbindungsglied 4 entlang der Anreihrichtung A zu verstellen.

Sowohl an dem Verstellkörper 40 als auch an dem Griffabschnitt 41 sind bei dem dargestellten Ausführungsbeispiel Eingriffsabschnitte 400, 401 geformt, die in der Kopplungsstellung jeweils in eine zugeordnete Eingriffsöffnung 222, 224 an dem Körper 220 des Kopplungselements 22 eingreifen und somit eine formschlüssige Kopplung zwischen den Kopplungselementen 22, 32 herstellen.

Der Eingriffsabschnitt 400 ist näherungsweise konisch geformt.

An dem Eingriffsabschnitt 401, der axial von dem Griffabschnitt 41 vorsteht, sind beidseitig Rastelemente 402 in Form von quer vorstehenden Rastnasen geformt, die in der Kopplungsstellung mit Randabschnitten 225 rastend in Eingriff stehen, die die Eingriffsöffnung 224 an dem Kopplungselement 22 seitlich begrenzen. Über die Rastelemente 402 an dem Eingriffsabschnitt 401 ist das Verbindungsglied 4 somit in der Kopplungsstellung entgegen einer Bewegung entlang der Anreihrichtung A gesperrt, sodass die Kopplung zwischen den Kopplungselementen 22, 32 nicht ohne weiteres, jedenfalls nicht selbsttätig, aufgehoben werden kann.

Der rastende Eingriff der Rastelemente 402 mit den Randabschnitten 425 kann beispielsweise so beschaffen sein, dass der rastende Eingriff bei Aufbringen einer hinreichend großen Kraft gelöst werden kann, sodass das Verbindungsglied 4 durch Kraftaufwendung zurück in die Lösestellung gebracht und die Kopplungselemente 22, 32 somit voneinander entkoppelt werden können.

Der der Erfindung zugrunde liegende Gedanke ist nicht auf die vorangehend beschriebenen Ausführungsbeispiele beschränkt, sondern lässt sich auch in anderer Weise verwirklichen.

Eine Kopplungseinrichtung der beschriebenen Art kann zum Koppeln von zwei oder mehr Trennklemmen verwendet werden, wobei die Kopplungseinrichtung insbesondere auch ein Lösen der Kopplung ermöglicht und somit ein Schalten von Schalteinrichtungen von Trennklemmen unabhängig voneinander.

Trennklemmen einer Trennklemmenanordnung können beispielsweise zum schaltbaren Verbinden von Messwandlern mit einem übergeordneten elektrischen System, zum Beispiel einem Energieversorgungssystem, dienen, um Prüfmessungen an einem solchen System zu ermöglichen. Eine Trennklemmenanordnung der beschriebenen Art kann aber auch in anderer Verwendung in elektrischen Systemen zum Einsatz kommen.

Eine jede Trennklemme kann ein oder mehrere primärseitige Anschlüsse und ein oder mehrere sekundärseitige Anschlüsse aufweisen.

Die Anschlüsse können durch Federkraftanschlüsse, Schraubanschlüsse oder durch andere Arten von Anschlüssen verwirklicht sein.

### Bezugszeichenliste

- 1: Trennklemmenanordnung
- 2: Trennklemme
- 20: Gehäuse
- 200, 201: Anschluss
- 202: Rasteinrichtung
- 21: Schalteinrichtung (Trennmesser)
- 22: Kopplungselement
- 220: Körper
- 221: Steckschaft
- 222: Eingriffsöffnung
- 223: Verriegelungselement
- 224: Eingriffsöffnung
- 225: Randabschnitt
- 226: Rasteinrichtung
- 3: Trennklemme
- 30: Gehäuse
- 300, 301: Anschluss
- 31: Schalteinrichtung (Trennmesser)
- 32: Kopplungselement
- 320: Körper
- 321: Steckschaft
- 322: Führungsöffnung
- 323: Verriegelungselement
- 324: Steg
- 325: Rasteinrichtung
- 326: Mantelfläche
- 328, 329: Rastnut
- 4: Verbindungsglied
- 40: Verstellkörper
- 400, 401: Eingriffsabschnitt
- 402: Rastelement
- 41: Griffabschnitt
- 410: Verbindungssteg
- 411: Sperrabschnitt
- 412: Rasteinrichtung
- 413: Aussparung
- 42: Verriegelungsöffnung
- 43: Sperrelement
- 5: Tragschiene
- A: Anreihrichtung
- B: Betätigungsrichtung
- D: Drehachse
- E1, E2: Entriegelungsrichtung
- S: Schwenkachse
- V: Verriegelungsrichtung

## Patentansprüche

1. Trennklemmenanordnung (1), mit
zumindest zwei Trennklemmen (2, 3), die entlang einer Anreihrichtung (A) aneinander angereiht sind und jeweils zumindest einen ersten elektrischen Anschluss (200, 300), zumindest einen zweiten elektrischen Anschluss (201, 301) und eine Schalteinrichtung (21, 31) aufweisen, wobei die Schalteinrichtung (21, 31) jeder der zumindest zwei Trennklemmen (2, 3) zwischen einer ersten Schaltstellung, in der der zumindest eine erste elektrische Anschluss (200, 300) und der zumindest eine zweite elektrische Anschluss (201, 301) elektrisch miteinander verbunden sind, und einer zweiten Schaltstellung, in der der zumindest eine erste elektrische Anschluss (200, 300) und der zumindest eine zweite elektrische Anschluss (201, 301) elektrisch voneinander getrennt sind, schaltbar ist, und
einer Kopplungseinrichtung zum mechanischen Koppeln der Schalteinrichtungen (21, 31) der zumindest zwei Trennklemmen (2, 3), um die Schalteinrichtungen (21, 31) gemeinsam zu betätigen,
wobei die Kopplungseinrichtung ein erstes Kopplungselement (22), das der Schalteinrichtung (21, 31) einer ersten der zumindest zwei Trennklemmen (2, 3) zugeordnet ist, ein zweites Kopplungselement (32), das der Schalteinrichtung (21, 31) zumindest einer zweiten der zumindest zwei Trennklemmen (2, 3) zugeordnet ist, und ein Verbindungsglied (4) aufweist, wobei das Verbindungsglied (4) entlang der Anreihrichtung (A) relativ zu dem ersten Kopplungselement (22) und dem zweiten Kopplungselement (32) verstellbar ist, um in einer Kopplungsstellung das erste Kopplungselement (22) und das zweite Kopplungselement (32) zum gemeinsamen Betätigen der Schalteinrichtungen (21, 31) der zumindest zwei Trennklemmen (2, 3) miteinander zu koppeln und in einer Lösestellung das erste Kopplungselement (22) und das zweite Kopplungselement (32) zum getrennten Betätigen der Schalteinrichtungen (21, 31) der zumindest zwei Trennklemmen (2, 3) nicht miteinander zu koppeln,
**dadurch gekennzeichnet, dass** das Verbindungsglied (4) in der Kopplungsstellung um eine entlang der Anreihrichtung (A) weisende Drehachse (D) zu dem ersten Kopplungselement (22) und dem zweiten Kopplungselement (32) zwischen einer ersten Drehstellung und einer zweiten Drehstellung drehbar ist.

2. Trennklemmenanordnung (1) nach Anspruch 1, **dadurch gekennzeichnet, dass** die Schalteinrichtungen (21, 31) der zumindest zwei Trennklemmen (2, 3) zum Schalten zwischen der ersten Schaltstellung und der zweiten Schaltstellung jeweils um eine den Schalteinrichtungen (21, 31) gemeinsame Schwenkachse (S) verschwenkbar sind.

3. Trennklemmenanordnung (1) nach Anspruch 1 oder 2, **dadurch gekennzeichnet, dass** das erste Kopplungselement (22) fest oder lösbar mit der Schalteinrichtung (21, 31) der ersten der zumindest zwei Trennklemmen (2, 3) verbunden ist und das zweite Kopplungselement (32) fest oder lösbar mit der Schalteinrichtung (21, 31) der zumindest einen zweiten der zumindest zwei Trennklemmen (2, 3) verbunden ist.

4. Trennklemmenanordnung (1) nach einem der Ansprüche 1 bis 3, **dadurch gekennzeichnet, dass** das Verbindungsglied (4) einen Verstellkörper (40) aufweist, der entlang der Anreihrichtung (A) verstellbar in einer Führungsöffnung (322) eines des ersten Kopplungselements (22) und des zweiten Kopplungselements (32) aufgenommen ist.

5. Trennklemmenanordnung (1) nach Anspruch 4, **dadurch gekennzeichnet, dass** der Verstellkörper (40) als zylindrischer Bolzenkörper (40) geformt ist, der in der Führungsöffnung (322) geführt ist.

6. Trennklemmenanordnung (1) nach Anspruch 4 oder 5, **dadurch gekennzeichnet, dass** das Verbindungsglied (4) ein Sperrelement (43) aufweist, das ein Herausbewegen des Verbindungsglieds (4) aus der Führungsöffnung (322) über die Kopplungsstellung hinaus sperrt.

7. Trennklemmenanordnung (1) nach einem der Ansprüche 4 bis 6, **dadurch gekennzeichnet, dass** das Verbindungsglied (4) in der Kopplungsstellung in eine Eingriffsöffnung (222, 224) des anderen des ersten Kopplungselements (22) und des zweiten Kopplungselements (32) eingreift und in der Lösestellung nicht in die Eingriffsöffnung (222, 224) des anderen des ersten Kopplungselements (22) und des zweiten Kopplungselements (32) eingreift.

8. Trennklemmenanordnung (1) nach Anspruch 7, **dadurch gekennzeichnet, dass** das Verbindungsglied (4) ein Rastelement (402) zum Verrasten in der Eingriffsöffnung (222, 224) aufweist, um ein Herausbewegen des Verbindungsglieds (4) entlang der Anreihrichtung (4) aus der Eingriffsöffnung (222, 224) zu sperren.

9. Trennklemmenanordnung (1) nach einem der vorangehenden Ansprüche, **dadurch gekennzeichnet, dass** das Verbindungsglied (4) in der ersten Drehstellung entlang der Anreihrichtung (A) aus der Kopplungsstellung heraus bewegbar ist und in der zweiten Drehstellung so verriegelt ist, dass das Verbindungsglied (4) nicht entlang der Anreihrichtung (A) aus der Kopplungsstellung heraus bewegbar ist.

10. Trennklemmenanordnung (1) nach einem der vorangehenden Ansprüche, **dadurch gekennzeichnet, dass** das Verbindungsglied (4) in der zweiten Drehstellung formschlüssig mit Bezug auf die Anreihrichtung (A) verriegelt ist.

11. Trennklemmenanordnung (1) nach einem der vorangehenden Ansprüche, **dadurch gekennzeichnet, dass** zumindest eines des ersten Kopplungselements (22) und des zweiten Kopplungselements (32) ein Verriegelungselement (223, 323) aufweist, wobei das Verbindungsglied (4) einen Sperrabschnitt (411) aufweist, der in der zweiten Drehstellung in Eingriff mit dem Verriegelungselement (223, 323) steht.

12. Trennklemmenanordnung (1) nach einem der vorangehenden Ansprüche, **dadurch gekennzeichnet, dass** das Verbindungsglied (4) ein erste Rasteinrichtung (412) aufweist, die in der Lösestellung mit einer zweiten Rasteinrichtung (325) des zweiten Kopplungselements (32) verrastet ist.

13. Trennklemmenanordnung (1) nach Anspruch 12,
**dadurch gekennzeichnet, dass** das Verbindungsglied (4) über die erste Rasteinrichtung (412) in der Kopplungsstellung mit einer dritten Rasteinrichtung (226) des ersten Kopplungselements (22) und/oder des zweiten Kopplungselements (32) verrastet ist.

14. Trennklemmenanordnung (1) nach einem der vorangehenden Ansprüche, **dadurch gekennzeichnet, dass** das Verbindungsglied (4) einen Griffabschnitt (41) zum Betätigen durch einen Nutzer aufweist.

15. Trennklemmenanordnung (1) nach Anspruch 14, **dadurch gekennzeichnet, dass** der Griffabschnitt (41) einen Eingriffsabschnitt (401) zum Eingreifen in eine zugeordnete Eingriffsöffnung (224) eines des ersten Kopplungselements (22) und des zweiten Kopplungselements (32) in der Kopplungsstellung aufweist.

16. Trennklemmenanordnung (1) nach einem der vorangehenden Ansprüche, **dadurch gekennzeichnet, dass** die zumindest zwei Trennklemmen (2, 3) jeweils eine Rasteinrichtung (202) zum Anordnen der zumindest zwei Trennklemmen (2, 3) auf einer Tragschiene (5) aufweisen.

## Claims

1. Isolating terminal arrangement (1), comprising
at least two isolating terminals (2, 3), which are lined up with each other along a lining-up direction (A) and each have at least one first electrical connection (200, 300), at least one second electrical connection (201, 301) and a switching device (21, 31), wherein the switching device (21, 31) of each of the at least two isolating terminals (2, 3) can be switched between a first switching position, in which the at least one first electrical connection (200, 300) and the at least one second electrical connection (201, 301) are electrically connected to each other, and a second switching position, in which the at least one first electrical connection (200, 300) and the at least one second electrical connection (201, 301) are electrically isolated from each other, and
a coupling device for mechanically coupling the switching devices (21, 31) of the at least two isolating terminals (2, 3) in order to operate the switching devices (21, 31) together,
wherein the coupling device has a first coupling element (22), which is assigned to the switching device (21, 31) of a first of the at least two isolating terminals (2, 3), a second coupling element (32), which is assigned to the switching device (21, 31) at least of a second of the at least two isolating terminals (2, 3), and a connecting member (4), wherein the connecting member (4) is adjustable relative to the first coupling element (22) and the second coupling element (32) along the lining-up direction (A) in order to couple the first coupling element (22) and the second coupling element (32) to each other for operating the switching devices (21, 31) of the at least two isolating terminals (2, 3) together in a coupling position and not to couple the first coupling element (22) and the second coupling element (32) to each other in order to separately operate the switching devices (21, 31) of the at least two isolating terminals (2, 3) in a release position,
**characterized in that**, in the coupling position, the connecting member (4) can be rotated between a first rotation position and a second rotation position to the first coupling element (22) and the second coupling element (32) about a rotation axis (D) pointing along the lining-up direction (A).

2. Isolating terminal arrangement (1) according to Claim 1, **characterized in that** the switching devices (21, 31) of at least two isolating terminals (2, 3) can each be pivoted about a pivot axis (S) that is common to the switching devices (21, 31) for switching between the first switching position and the second switching position.

3. Isolating terminal arrangement (1) according to Claim 1 or 2, **characterized in that** the first coupling element (22) is fixedly or releasably connected to the switching device (21, 31) of the first of the at least two isolating terminals (2, 3) and the second coupling element (32) is fixedly or releasably connected to the switching device (21, 31) of the at least one second of the at least two isolating terminals (2, 3).

4. Isolating terminal arrangement (1) according to any of Claims 1 to 3, **characterized in that** the connecting member (4) has an adjusting body (40), which is mounted adjustably along the lining-up direction (A) in a guide opening (322) in one of the first coupling element (22) and the second coupling element (32).

5. Isolating terminal arrangement (1) according to Claim 4, **characterized in that** the adjusting body (40) is in the form of a cylindrical bolt body (40), which is guided in the guide opening (322).

6. Isolating terminal arrangement (1) according to Claim 4 or 5, **characterized in that** the connecting member (4) has a blocking element (43), which blocks the connecting member (4) from moving out of the guide opening (322) beyond the coupling position.

7. Isolating terminal arrangement (1) according to any of Claims 4 to 6, **characterized in that** the connecting member (4) engages into an engagement opening (222, 224) in the other of the first coupling element (22) and the second coupling element (32) in the coupling position and does not engage into the engagement opening (222, 224) in the other of the first coupling element (22) and the second coupling element (32) in the release position.

8. Isolating terminal arrangement (1) according to Claim 7, **characterized in that** the connecting member (4) has a latching element (402) for latching in the engagement opening (222, 224) in order to block the connecting member (4) from moving out of the engagement opening (222, 224) along the lining-up direction (4).

9. Isolating terminal arrangement (1) according to any of the preceding claims, **characterized in that** the connecting member (4) can be moved out of the coupling position along the lining-up direction (A) in the first rotation position and is locked in the second rotation position such that the connecting member (4) cannot be moved out of the coupling position along the lining-up direction (A).

10. Isolating terminal arrangement (1) according to any of the preceding claims, **characterized in that** the connecting member (4) is positively locked with reference to the lining-up direction (A) in the second rotation position.

11. Isolating terminal arrangement (1) according to any of the preceding claims, **characterized in that** at least one of the first coupling element (22) and the second coupling element (32) has a locking element (223, 323), wherein the connecting member (4) has a blocking portion (411), which engages with the locking element (223, 323) in the second rotation position.

12. Isolating terminal arrangement (1) according to any of the preceding claims, **characterized in that** the connecting member (4) has a first latching device (412), which latches with a second latching device (325) of the second coupling element (32) in the release position.

13. Isolating terminal arrangement (1) according to Claim 12, **characterized in that** the connecting member (4) is latched to a third latching device (226) of the first coupling element (22) and/or the second coupling element (32) via the first latching device (412) in the coupling position.

14. Isolating terminal arrangement (1) according to any of the preceding claims, **characterized in that** the connecting member (4) has a handle portion (41) for operation by a user.

15. Isolating terminal arrangement (1) according to Claim 14, **characterized in that** the handle portion (41) has an engagement portion (401) for engaging into an associated engagement opening (224) in one of the first coupling element (22) and the second coupling element (32) in the coupling position.

16. Isolating terminal arrangement (1) according to any of the preceding claims, **characterized in that** the at least two isolating terminals (2, 3) each have a latching device (202) for arranging the at least two isolating terminals (2, 3) on a support rail (5).

## Revendications

1. Agencement (1) de bornes de sectionnement, comprenant
au moins deux bornes de sectionnement (2, 3) qui sont alignées l'une à côté de l'autre dans une direction d'alignement (A) et qui comportent chacune au moins un premier raccordement électrique (200, 300), au moins un deuxième raccordement électrique (201, 301) et un dispositif de commutation (21, 31), le dispositif de commutation (21, 31) de chacune des au moins deux bornes de sectionnement (2, 3) étant commutable entre une première position de commutation, dans laquelle ledit au moins un premier raccordement électrique (200, 300) et ledit au moins un deuxième raccordement électrique (201, 301) sont reliés électriquement entre eux, et une deuxième position de commutation, dans laquelle ledit au moins un premier raccordement électrique (200, 300) et ledit au moins un deuxième raccordement électrique (201, 301) sont séparés électriquement l'un de l'autre, et
un dispositif de liaison pour relier mécaniquement les dispositifs de commutation (21, 31) desdites au moins deux bornes de sectionnement (2, 3) afin d'actionner conjointement les dispositifs de commutation (21, 31),
le dispositif de liaison comportant un premier élément de couplage (22) associé au dispositif de commutation (21, 31) d'une première des au moins deux bornes de sectionnement (2, 3), un deuxième élément de couplage (32) associé au dispositif de commutation (21, 31) d'au moins une deuxième des au moins deux bornes de sectionnement (2, 3), et un élément de liaison (4), l'élément de liaison (4) étant réglable dans la direction d'alignement (A) par rapport au premier élément de couplage (22) et au deuxième élément de couplage (32), afin de relier, dans une position de couplage, le premier élément de couplage (22) et le deuxième élément de couplage (32) l'un à l'autre pour actionner conjointement les dispositifs de commutation (21, 31) desdites au moins deux bornes de sectionnement (2, 3) et, dans une position de séparation, le premier élément de couplage (22) et le deuxième élément de couplage (32) pour actionner séparément les dispositifs de commutation (21, 31) desdites au moins deux bornes de sectionnement (2, 3),
**caractérisé en ce que** l'élément de liaison (4) est apte à pivoter dans la position de couplage autour d'un axe de pivotement (D) orienté dans la direction d'alignement (A) par rapport au premier élément de couplage (22) et au deuxième élément de couplage (32), entre une première position de pivotement et une deuxième position de pivotement.

2. Agencement (1) de bornes de sectionnement selon la revendication 1, **caractérisé en ce que** les dispositifs de commutation (21, 31) des au moins deux bornes de sectionnement (2, 3) sont chacun aptes à pivoter autour d'un axe de pivotement (S) commun aux dispositifs de commutation (21, 31) pour commuter entre la première position de commutation et la deuxième position de commutation.

3. Agencement (1) de bornes de sectionnement selon la revendication 1 ou la revendication 2, **caractérisé en ce que** le premier élément de couplage (22) est relié de manière fixe ou amovible au dispositif de commutation (21, 31) de la première des au moins deux bornes de sectionnement (2, 3) et que le deuxième élément de couplage (32) est relié de manière fixe ou amovible au dispositif de commutation (21, 31) de la deuxième borne parmi les au moins deux bornes de sectionnement (2, 3).

4. Agencement (1) de bornes de sectionnement selon l'une des revendications 1 à 3, **caractérisé en ce que** l'élément de liaison (4) comprend un corps de réglage (40) qui est logé dans une ouverture de guidage (322) de l'un parmi le premier élément de couplage (22) et le deuxième élément de couplage (32) de manière à être apte à être réglé dans la direction d'alignement (A).

5. Agencement (1) de bornes de sectionnement selon la revendication 4, **caractérisé en ce que** le corps de réglage (40) est formé sous la forme d'un corps de boulon cylindrique (40) qui est guidé dans l'ouverture de guidage (322).

6. Agencement (1) de borne de sectionnement selon la revendication 4 ou la revendication 5, **caractérisé en ce que** l'élément de liaison (4) présente un élément de blocage (43) qui empêche l'élément de liaison (4) de sortir de l'ouverture de guidage (322) au-delà de la position de couplage.

7. Agencement (1) de borne de sectionnement selon l'une des revendications 4 à 6, **caractérisé en ce que** l'élément de liaison (4) s'engage, dans la position de couplage, dans une ouverture d'engagement (222, 224) de l'autre élément de couplage parmi le premier élément de couplage (22) et le deuxième élément de couplage (32), et ne s'engage pas, dans la position de séparation, dans l'ouverture d'engagement (222, 224) de l'autre élément de couplage parmi le premier élément de couplage (22) et le deuxième élément de couplage (32).

8. Agencement (1) de bornes de sectionnement selon la revendication 7, **caractérisé en ce que** l'élément de liaison (4) comprend un élément d'encliquetage (402) destiné à s'encliqueter dans l'ouverture d'engagement (222, 224) afin d'empêcher le retrait de l'élément de liaison (4) le long de la direction d'alignement (4) hors de l'ouverture d'engagement (222, 224).

9. Agencement (1) de bornes de sectionnement selon l'une des revendications précédentes, **caractérisé en ce que** l'élément de liaison (4) est mobile dans la première position de pivotement le long de la direction d'alignement (A) hors de la position de couplage, et est verrouillé dans la deuxième position de pivotement de telle sorte que l'élément de liaison (4) n'est pas mobile le long de la direction d'alignement (A) hors de la position de couplage.

10. Agencement (1) de bornes de sectionnement selon l'une des revendications précédentes, **caractérisé en ce que** l'élément de liaison (4) est verrouillé par complémentarité de forme par rapport à la direction d'alignement (A) dans la deuxième position de pivotement.

11. Agencement (1) de bornes de sectionnement selon l'une des revendications précédentes, **caractérisé en ce qu'**au moins un parmi le premier élément de couplage (22) et le deuxième élément de couplage (32) comprend un élément de verrouillage (223, 323), l'élément de liaison (4) comprenant une partie de blocage (411) qui, dans la deuxième position de pivotement, est en engagement avec l'élément de verrouillage (223, 323).

12. Agencement (1) de bornes de sectionnement selon l'une des revendications précédentes, **caractérisé en ce que** l'élément de liaison (4) comprend un premier dispositif d'encliquetage (412) qui, dans la position de déverrouillage, est encliqueté avec un deuxième dispositif d'encliquetage (325) du deuxième élément de couplage (32).

13. Agencement (1) de borne de sectionnement selon la revendication 12, **caractérisé en ce que** l'élément de liaison (4) est encliqueté, par l'intermédiaire du premier dispositif d'encliquetage (412), en position de couplage avec un troisième dispositif d'encliquetage (226) du premier élément de couplage (22) et/ou du deuxième élément de couplage (32).

14. Agencement (1) de borne de sectionnement selon l'une des revendications précédentes, **caractérisé en ce que** l'élément de liaison (4) comporte une partie de préhension (41) destinée à être actionnée par un utilisateur.

15. Agencement (1) de bornes de sectionnement selon la revendication 14, **caractérisé en ce que** la partie de préhension (41) comprend une partie d'engagement (401) destinée à s'engager dans une ouverture d'engagement associée (224) de l'un parmi le premier élément de couplage (22) et le deuxième élément de couplage (32) dans la position de couplage.

16. Agencement (1) de bornes de sectionnement selon l'une des revendications précédentes, **caractérisé en ce que** les au moins deux bornes de sectionnement (2, 3) comportent chacune un dispositif d'encliquetage (202) pour agencer lesdits au moins deux bornes de sectionnement (2, 3) sur un rail support (5).
